# FASCICULE DE BREVET EUROPEEN

(11) **EP 0 705 942 B1**
(45) Date de publication et mention de la délivrance du brevet: **17.01.2001**
(21) Numéro de dépôt: 95470034.0
(22) Date de dépôt: 05.10.1995
(51) Int. Cl.: E02D 29/14

(54) **Dispositif de voirie et ses pièces constitutives**
Verkehrswege-Einrichtung und ihre Bestandteile
Gully and its construction elements

(30) Priorité: 07.10.1994 FR 9412017
(43) Date de publication de la demande: 10.04.1996
(73) Titulaire: PONT-A-MOUSSON S.A., 54000 Nancy (FR)
(72) Inventeur: Hauer, Jean-Claude, F - 54420 Saulxures les Nancy (FR); Berthon, Francis, F - 54340 (FR)
(74) Mandataire: Puit, Thierry

(56) Documents cités:
- EP-A- 0 349 752
- FR-A- 1 249 110
- GB-A- 1 471 873

## Description

La présente invention est relative à un dispositif de voirie du type comprenant une première pièce formant un cadre de support, et une seconde pièce amovible formant un élément de couronnement, articulée à basculement sur le cadre le long d'une rive d'articulation par au moins une charnière.

L'invention s'applique notamment aux bouches d'absorption pour bordures de trottoirs, et sera décrite ci-dessous dans le contexte de cette application.

L'invention a pour but de concilier une grande facilité de moulage des pièces avec, en position de fermeture de l'élément de couronnement, la présence d'un espace minimal entre la rive d'articulation de cet élément et la rive d'articulation adjacente du cadre. Cette dernière propriété permet en effet d'éviter la création, le long de la rive d'articulation, d'une cavité capable de piéger un talon de chaussure féminine et de se colmater par des gravillons et du sable. On comprend qu'un tel colmatage rend la manoeuvre d'ouverture difficile et ne garantit pas l'angle d'ouverture, nettement supérieur à 90°, qui est nécessaire à la stabilité de l'élément de couronnement en position d'ouverture maximale.

A cet effet, l'invention a pour objet un dispositif de voirie du type précité, caractérisé en ce que la charnière comprend une came solidaire de l'une des deux pièces et une contre-came solidaire de l'autre pièce, cette came et cette contre-came étant adaptées pour coopérer ensemble de manière à rapprocher ladite rive de la rive d'articulation adjacente du cadre lors du mouvement de fermeture de l'élément de couronnement.

Le dispositif de voirie suivant l'invention peut comporter une ou plusieurs des caractéristiques suivantes :
- l'élément de couronnement comporte des surfaces latérales de guidage qui coopèrent avec des surfaces latérales de guidage du cadre dans toutes les positions de l'élément de couronnement à l'exception d'au moins une position d'extraction de cet élément;
- ladite position d'extraction est unique et intermédiaire entre la position de fermeture et la position d'ouverture maximale de l'élément de couronnement;
- ladite position d'extraction est verticale et ladite position d'ouverture maximale est une position d'ouverture à environ 110 à 120° par rapport à la position de fermeture;
- l'une des deux pièces comporte de chaque côté, près des extrémités de sa rive d'articulation, un pion anti-soulèvement qui est reçu avec jeu sous une paroi en surplomb de l'autre pièce;
- un pion est plus long que l'autre, et il est prévu dans le cadre, du côté du pion long, une fente adaptée pour recevoir une partie marginale du voile supérieur de l'élément de couronnement dans ladite position d'extraction de celui-ci;
- dans la position d'ouverture maximale de l'élément de couronnement, les pions butent sur des surfaces avant respectives délimitant lesdites parois en surplomb;
- chacune des deux pièces est moulable sans noyau, au moins dans la région de sa rive d'articulation et de sa charnière.

Un exemple de réalisation de l'invention va maintenant être décrit en regard des dessins annexés, sur lesquels :
- la Figure 1 représente, en coupe verticale, un dispositif de voirie conforme à l'invention;
- la Figure 2 est une vue en plan du tampon du dispositif de la Figure 1;
- la Figure 3 est une vue en plan d'une rehausse du même dispositif;
- la Figure 4 est une vue prise en coupe suivant la ligne IV-IV de la Figure 2;
- la Figure 5 est une vue prise en coupe suivant la ligne V-V de la Figure 3;
- la Figure 6 représente schématiquement, en perspective, la région VI de la Figure 3;
- la Figure 7 représente schématiquement, en perspective, la position d'ouverture maximale du tampon; et
- la Figure 8 représente schématiquement, en plan, la position de fermeture du tampon.

Le dispositif de voirie 1 représenté à la Figure 1 est une bouche d'absorption installée en bordure de trottoir, à la limite entre un trottoir 2 et une chaussée 3. Il se compose de quatre pièces principales en fonte ductile, chacune moulable sans noyau à l'exception de ses organes de verrouillage, décrits plus loin. Ces quatre pièces sont un cadre de support 4, une rehausse 5 et deux éléments de couronnement ouvrables par basculement : une grille 6 et un tampon ou dalle 7. Le dispositif comporte en outre trois organes 8 de réglage de la hauteur de la rehausse, constitués chacun d'un boulon 9 et de trois ensembles écrou-rondelle 10. Le cadre 4 comporte deux parties, à savoir un support inférieur 11, noyé dans la chaussée, et un support supérieur 12, noyé dans le bord du trottoir.

La rehausse 5 est disposée au-dessus du support 12. Comme on le voit sur la Figure 3, elle a, vue en plan, une forme générale en U, avec, à l'extrémité libre de chaque branche et au milieu de l'âme, un bossage perforé 13, qui se superpose à un bossage perforé analogue 14 du support 12.

Pour mettre en place la rehausse, on prend en sandwich chaque bossage 13 entre la tête d'un boulon 9 et un ensemble 10, et le bossage 14 sous-jacent entre deux ensembles 10. Le degré de vissage des écrous des deux ensembles 10 inférieurs permet le réglage de la hauteur et de l'assiette de la rehausse.

La rehausse 5 (Figures 3, 5, 6 et 7) comporte intérieurement, sur l'essentiel de son pourtour, une collerette horizontale 15 d'appui du tampon, en forme de bande, qui longe une rive périphérique 16 en saillie vers le haut. La rive 16 comporte une partie médiane 16A, le long de l'âme du U, et deux parties latérales 16B. Dans chaque coin intérieur du U, cette collerette forme une plage élargie 17 de forme à peu près carrée, qui présente une ouverture rectangulaire traversante 18 dans son coin extérieur. Une plaque horizontale 19 est prévue à l'aplomb et au-dessus de l'ouverture 18. L'une des deux plaques 19 présente, dans son bord adjacent à la rive 16A, une fente 20 à bords parallèles à cette rive, partant de l'intérieur du U.

Le bord de chaque plage 17 qui se trouve à l'opposé de la rive 16A porte par ailleurs sur toute sa longueur une saillie 21 dirigée vers le haut. La partie de cette saillie qui n'est pas adjacente à l'ouverture 18 présente, du côté de la rive 16A, une rampe 22 inclinée vers le bas et vers cette rive et dont les génératrices sont horizontales.

Le tampon 7 (Figures 2, 4 et 7) comporte essentiellement un voile plan 23 de forme générale rectangulaire, avec de chaque côté une échancrure rectangulaire 24 ouverte latéralement et sur la rive 25 d'articulation. Sous le voile 23 font saillie un nervurage 26 et deux doigts élastiques d'encliquetage 27, adaptés pour s'encliqueter dans des reliefs 28 de la rehausse (Figure 3).

L'épaisseur e des rives du tampon (Figure 4) est légèrement inférieure à la largeur l de la fente 20 (Figure 6). La plus grande largeur L1 du tampon (Figure 2) est égale, à un jeu près, à la distance qui sépare les deux rives latérales 16B de la rehausse, tandis que sa plus petite largeur L2 (Figure 2) est égale, à un jeu près, à la distance D (Figure 3) qui sépare les bords en regard des deux plaques 19.

Sous le voile 23, dans la zone de petite largeur L2, font saillie deux éléments de charnière, à savoir, pour chacun d'eux, un secteur circulaire 29 d'axe parallèle à la rive 25 et un pion 30, à peu près cylindrique, également d'axe parallèle à cette rive. Les secteurs 29 sont tous deux coaxiaux et contenus dans des plans perpendiculaires à la rive 25, et les pions 30 sont coaxiaux entre eux et font saillie vers l'extérieur sur les secteurs 29 correspondants. La paroi extérieure de l'un des deux secteurs (le secteur supérieur sur la Figure 2) est coplanaire à celle de la rive correspondante du tampon, tandis que la paroi extérieure de l'autre secteur 29 est en retrait d'une petite distance, typiquement de l'ordre du centimètre, par rapport à la paroi extérieure de la rive correspondante du tampon. Cependant, le pion 30 associé à ce dernier secteur 29 est plus long que l'autre de la même distance, de sorte que les deux pions 30 font saillie latéralement d'une même longueur l1 par rapport au voile 23 (Figure 2).

Pour mettre le tampon en place sur la rehausse, on dispose son voile 23 dans un plan vertical, et on l'incline, dans ce plan, vers le fente 20. Sa rive peut alors pénétrer dans cette fente pendant que le pion 30 adjacent se place sous la plaque 19. Lorsque la rive du tampon vient en butée au fond de la fente 20, il est possible de redresser le tampon, tout en maintenant le voile dans le même plan vertical, et d'amener ainsi l'autre pion 30 sous le niveau de l'autre plaque 19.

A la fin de ce redressement, la rive 25 est en appui sur la collerette 15 de l'âme du U, et on repousse latéralement le tampon pour faire pénétrer le second pion 30 précité (le pion du haut sur la Figure 2) sous la plaque 19 correspondante. Les secteurs 29 ne sont alors pas au contact des rampes 22 de la rehausse.

Pour fermer le tampon, on le fait basculer autour de sa rive 25. Ce mouvement amène les secteurs 29 au contact des rampes 22, puis, du fait de leurs profils, la coopération de ces organes repousse progressivement la rive 25 vers la rive adjacente 16A de la rehausse. En position de fermeture, verrouillée par les organes 27-28, comme représenté schématiquement sur la Figure 8, il existe ainsi un jeu minimal le long de la rive 25, et le seul espace substantiel entre le tampon et la rehausse est constitué par la fente 20, dont l'aire peut être de l'ordre du cm². Les risques d'encrassement et de piégeage de talons de chaussures féminines sont donc éliminés.

Il est à noter que pendant tout le mouvement de fermeture, les échancrures 24 coopèrent avec le bord intérieur des plaques 19 pour guider latéralement le tampon. Il en est de même lorsqu'on ouvre le tampon à plus de 90° : dans ce cas, le dessus du voile 23 coopère avec le bord supérieur de la rive 16A, et les pions 30 avancent sous les plaques 19 jusqu'à buter contre les saillies 21 pour une ouverture du tampon de 110 à 120°, conférant à celui-ci une position stable d'ouverture maximale. Le tampon ne risque alors pas de se refermer inopinément.

La présence des pions 30 permet d'une part de définir la position d'ouverture maximale du tampon, comme expliqué ci-dessus, d'autre part d'éviter toute extraction intempestive de cette pièce. En effet, pour extraire le tampon, il faut le placer avec son voile 23 vertical, puis effectuer en sens inverse les mouvements complexes décrits plus haut pour sa mise en place sur la rehausse.

La grille 6 est articulée de la même manière sur le support inférieur 11 du cadre. Les sens d'ouverture de cette grille et du tampon sont indiqués par les flèches F6 et F7 sur la Figure 1.

## Revendications

1. Dispositif de voirie, du type comprenant une première pièce (4, 5) formant un cadre de support, et une seconde pièce amovible (6, 7) formant un élément de couronnement, articulée à basculement sur le cadre le long d'une rive d'articulation (25) par au moins une charnière (19, 22, 29, 30), caractérisé en ce que la charnière comprend une came (29) solidaire de l'une (6, 7) des deux pièces et une contre-came (22) solidaire de l'autre pièce (4, 5), cette came et cette contre-came étant adaptées pour coopérer ensemble de manière à rapprocher ladite rive (25) de la rive d'articulation adjacente (16A) du cadre lors du mouvement de fermeture de l'élément de couronnement.

2. Dispositif suivant la revendication 1, caractérisé en ce que l'élément de couronnement (6, 7) comporte des surfaces latérales de guidage (24) qui coopèrent avec des surfaces latérales de guidage du cadre (4, 5) dans toutes les positions de l'élément de couronnement à l'exception d'au moins une position d'extraction de cet élément.

3. Dispositif suivant la revendication 2, caractérisé en ce que ladite position d'extraction est unique et intermédiaire entre la position de fermeture et la position d'ouverture maximale de l'élément de couronnement (6, 7).

4. Dispositif suivant la revendication 3, caractérisé en ce que ladite position d'extraction est verticale, ladite position d'ouverture maximale étant une position d'ouverture à environ 110 à 120° par rapport à la position de fermeture.

5. Dispositif suivant l'une quelconque des revendications 1 à 4, caractérisé en ce que l'une (6, 7) des deux pièces (4, 5, 6, 7) comporte de chaque côté, près des extrémités de sa rive d'articulation (25), un pion anti-soulèvement (30) qui est reçu avec jeu sous une paroi en surplomb (19) de l'autre pièce (4, 5).

6. Dispositif suivant la revendication 5 lorsqu'elle dépend de l'une quelconque des revendications 2 à 4, caractérisé en ce qu'un pion (30) est plus long que l'autre, et en ce qu'il est prévu dans le cadre, du côté du pion long, une fente (20) adaptée pour recevoir une partie marginale du voile supérieur (23) de l'élément de couronnement (6, 7) dans ladite position d'extraction de celui-ci.

7. Dispositif suivant la revendication 5 ou 6, caractérisé en ce que, dans la position d'ouverture maximale de l'élément de couronnement (6, 7), les pions (30) butent sur des surfaces avant respectives (21) délimitant lesdites parois en suplomb (19).

8. Dispositif suivant l'une quelconque des revendications 1 à 7, caractérisé en ce que chacune des deux pièces (4, 5, 6, 7) est moulable sans noyau, au moins dans la région de sa rive d'articulation (16A, 25) et de sa charnière (19, 22, 29, 30).

## Patentansprüche

1. Verkehrswege-Einrichtung der Art, die ein erstes Bauteil (4, 5), das einen Stützrahmen bildet, und ein zweites, lösbares Bauteil (6, 7) aufweist, das ein Aufsatzelement bildet und am Rahmen entlang einer Gelenkleiste (25) durch mindestens ein Scharnier (19, 22, 29, 30) kippbar angelenkt ist, dadurch gekennzeichnet, daß das Scharnier eine mit dem einen der beiden Bauteile (6, 7) fest verbundene Nocke (29) und eine mit dem anderen Bauteil (4, 5) fest verbundene Gegennocke (22) aufweist, wobei diese Nocke und diese Gegennocke geeignet sind, um derart zusammenzuwirken, daß die Leiste (25) bei der Schließbewegung des Aufsatzelements der benachbarten Gelenkleiste (16A) des Rahmens angenähert wird.

2. Einrichtung nach Anspruch 1, dadurch gekennzeichnet, daß das Aufsatzelement (6, 7) seitliche Führungsflächen (24) aufweist, die mit seitlichen Führungsflächen des Rahmens (4, 5) in allen Stellungen des Aufsatzelements mit Ausnahme mindestens einer Herausnahmestellung dieses Elements zusammenwirken.

3. Einrichtung nach Anspruch 2, dadurch gekennzeichnet, daß es nur eine Herausnahmestellung gibt, die zwischen der Schließstellung und der maximalen Öffnungsstellung des Aufsatzelements (6, 7) liegt.

4. Einrichtung nach Anspruch 3, dadurch gekennzeichnet, daß die Herausnahmestellung senkrecht ist, wobei die maximale Öffnungsstellung eine Öffnungsstellung um etwa 110 bis 120° in Bezug auf die Schließstellung ist.

5. Einrichtung nach einem beliebigen der Ansprüche 1 bis 4, dadurch gekennzeichnet, daß eines (6, 7) der beiden Bauteile (4, 5, 6, 7) auf jeder Seite nahe den Enden seiner Gelenkleiste (25) einen das Anheben verhindernden Stift (30) aufweist, der mit Spiel unter einer überstehenden Wand (19) des anderen Bauteils (4, 5) aufgenommen wird.

6. Einrichtung nach Anspruch 5, wenn er von einem beliebigen der Ansprüche 2 bis 4 abhängt, dadurch gekennzeichnet, daß ein Stift (30) länger ist als der andere, und daß im Rahmen auf der Seite des langen Stifts ein Schlitz (20) vorgesehen ist, der geeignet ist, um einen Randbereich der oberen Abdekkung (23) des Aufsatzelements (6, 7) in dessen Herausnahmestellung aufzunehmen.

7. Einrichtung nach Anspruch 5 oder 6, dadurch gekennzeichnet, daß in der Stellung der maximalen Öffnung des Aufsatzelements (6, 7) die Stifte (30) gegen vordere Flächen (21) anschlagen, die die überstehenden Wände (19) begrenzen.

8. Einrichtung nach einem beliebigen der Ansprüche 1 bis 7, dadurch gekennzeichnet, daß jedes der beiden Bauteile (4, 5, 6, 7) ohne Kern geformt werden kann, zumindest im Bereich seiner Gelenkleiste (16A, 25) und seines Scharniers (19, 22, 29, 30).

## Claims

1. Highway device, of the type comprising a first part (4, 5) forming a support frame, and a removable second part (6, 7) forming a capping element, articulated to swing on the frame along an articulation border (25) by at least one hinge (19, 22, 29, 30), characterized in that the hinge comprises a cam (29) integral with one (6, 7) of the two parts and a counter-cam (22) integral with the other part (4, 5), this cam and this counter-cam being adapted to cooperate together so as to bring the said border (25) close to the adjacent articulation border (16A) of the frame during the closing movement of the capping element.

2. Device according to Claim 1, characterized in that the capping element (6, 7) comprises lateral guiding surfaces (24) which cooperate with lateral guiding surfaces of the frame (4, 5) in all positions of the capping element with the exception of at least one position for removal of this element.

3. Device according to Claim 2, characterized in that the said position for removal is unique and in between the closed position and the maximum open position of the capping element (6, 7).

4. Device according to Claim 3, characterized in that the said position for removal is vertical, the said maximum open position being an open position at approximately 110 to 120° with respect to the closed position.

5. Device according to any one of Claims 1 to 4, characterized in that one (6, 7) of the two parts (4, 5, 6, 7) comprises on each side, close to the ends of its articulation border (25), an anti-lifting pin (30) which is received with a clearance beneath an overhanging wall (19) of the other part (4, 5).

6. Device according to Claim 5 when the latter depends on any one of Claims 2 to 4, characterized in that one pin (30) is longer than the other, and in that there is provided in the frame, on the side of the long pin, a slot (20) adapted to receive a marginal portion of the upper shell (23) of the capping element (6, 7) in the said position for removal of the latter.

7. Device according to Claim 5 or 6, characterized in that, in the maximum open position of the capping element (6, 7), the pins (30) butt against respective front surfaces (21) delimiting the said overhanging walls (19).

8. Device according to any one of Claims 1 to 7, characterized in that each of the two parts (4, 5, 6, 7) is castable without a core, at least in the region of its articulation border (16A, 25) and its hinge (19, 22, 29, 30).
